# EUROPÄISCHE PATENTANMELDUNG

(11) **EP 4 781 872 A1**
(43) Veröffentlichungstag der Anmeldung: **29.07.2026**
(21) Anmeldenummer: 25223267.3
(22) Anmeldetag: 15.12.2025
(51) Int. Cl.: A47G 1/02, A47G 1/24

(54) **SPIEGELSYSTEM**

(30) Priorität: 24.01.2025 DE 102025102584
(71) Anmelder: HEWI Heinrich Wilke GmbH, 34454 Bad Arolsen (DE)
(72) Erfinder: ANDRAE, Ralf, 34379 Calden (DE); MEYER, Christopher, 34431 Marsberg (DE); WALTER, Tanja, 34454 Bad Arolsen (DE); WIDY, Oliver, 34119 Kassel (DE)
(74) Vertreter: Manitz Finsterwald Patent- und Rechtsanwaltspartnerschaft mbB

(57) **Zusammenfassung**

Spiegelsystem (**100**), insbesondere Sanitärspiegelsystem, umfassend zumindest ein verschiebbar und/oder schwenkbar gelagertes Spiegelelement (**10**);eine Bewegungsmechanik (**46**) zur Verschiebung und/oder Verschwenkung des Spiegelelements (**10**);zumindest einen ersten Umgebungssensor (**22**), welcher dazu ausgebildet ist, eine Umgebung des Spiegelsystems (**100**) zu erfassen; undeine mit der Bewegungsmechanik (**46**) und dem ersten Umgebungssensor (**22**) verbundene Spiegelsteuerung (**50**), welche dazu ausgebildet ist, anhand von durch den ersten Umgebungssensor (**22**) erfassten Daten einen Positionsparameter eines Spiegelbenutzers zu ermitteln und in Abhängigkeit von dem ermittelten Positionsparameter die Bewegungsmechanik (**46**) anzusteuern.

## Beschreibung

Die Erfindung betrifft ein Spiegelsystem, insbesondere Sanitärspiegelsystem, mit zumindest einem verschiebbar und/oder schwenkbar gelagerten Spiegelelement und einer Bewegungsmechanik zur Verschiebung und/oder Verschwenkung des Spiegelelements.

Ein bekanntes Spiegelsystem dieser Art weist eine manuell einstellbare oder manuell betätigbare Mechanik auf, um ein Spiegelelement des Spiegelsystems zu verschieben und/oder zu verschwenken. Für Spiegelbenutzer mit eingeschränkter Mobilität kann die Bedienung eines solchen Spiegelsystems schwierig oder sogar unmöglich sein.

Der Erfindung liegt die Aufgabe zugrunde, den Bedienkomfort eines Spiegelsystems zu erhöhen, insbesondere für Spiegelbenutzer mit Mobilitätseinschränkungen.

Zur Lösung der Aufgabe ist ein Spiegelsystem mit den Merkmalen des Anspruchs 1 vorgesehen.

Das erfindungsgemäße Spiegelsystem umfasst zumindest ein verschiebbar und/oder schwenkbar gelagertes Spiegelelement, eine Bewegungsmechanik zur Verschiebung und/oder Verschwenkung des Spiegelelements, zumindest einen ersten Umgebungssensor, welcher ausgebildet ist, eine Umgebung des Spiegelsystems zu erfassen, und eine mit der Bewegungsmechanik und dem ersten Umgebungssensor verbundene Spiegelsteuerung, welche ausgebildet ist, anhand von durch den ersten Umgebungssensor erfassten Daten einen Positionsparameter eines Spiegelbenutzers zu ermitteln und in Abhängigkeit von dem ermittelten Positionsparameter die Bewegungsmechanik anzusteuern. Insbesondere kann die Spiegelsteuerung dazu ausgebildet sein, die Bewegungsmechanik so anzusteuern, dass das Spiegelelement in eine dem Positionsparameter zugeordnete Verschiebungs- und/oder Schwenkstellung verlagert wird.

Der Erfindung liegt mit anderen Worten der Gedanke zugrunde, durch zumindest einen Umgebungssensor einen Positionsparameter eines Spiegelbenutzers zu ermitteln und die Bewegungsmechanik abhängig davon anzusteuern, d.h. das Spiegelelement gegebenenfalls dem Positionsparameter entsprechend zu verschieben und/oder zu verschwenken. Diese sensorbasierte Ansteuerung der Bewegungsmechanik ermöglicht eine automatische Anpassung der Einstellung des Spiegelelements an die spezifischen Bedürfnisse des Spiegelbenutzers. Insbesondere kann sichergestellt werden, dass der Spiegelbenutzer eine optimale Sicht auf sein Spiegelbild erhält, und zwar ohne die Bewegungsmechanik manuell betätigen oder seine eigene Position verändern zu müssen. Dadurch ist der Bedienkomfort des Spiegelsystems für den Spiegelbenutzer deutlich erhöht, insbesondere wenn der Spiegelbenutzer in seiner Mobilität eingeschränkt ist. Insbesondere ist das Spiegelsystem auch für eine barrierefreie Sanitäreinrichtung geeignet, d.h. es kann sich bei dem erfindungsgemäße Spiegelsystem um ein Sanitärspiegelsystem handeln.

Um die Bewegungsmechanik anzusteuern, kann die Spiegelsteuerung beispielsweise auf eine Liste zugreifen, in der verschiedene mögliche Positionsparameter bzw. mögliche Bereiche für einen Positionsparameter und deren zugeordnete Verschiebungs- und/oder Schwenkstellungen für das Spiegelelement gespeichert sind. Die Liste kann extern oder in einem Speicherelement des Spiegelsystems gespeichert sein, insbesondere in der Spiegelsteuerung. Die Spiegelsteuerung kann dann den ermittelten Positionsparameter mit den in der Liste gespeicherten Positionsparametern bzw. Bereichen abgleichen und die zugehörige Verschiebungs- und/oder Schwenkstellung aus der Liste auswählen, um die Bewegungsmechanik entsprechend anzusteuern und, falls erforderlich, das Spiegelelement zu verlagern. Alternativ oder zusätzlich kann die Spiegelsteuerung zwischen den in der Liste gespeicherten Positionsparametern und zugeordneten Verschiebungs- und/oder Schwenkstellungen interpolieren, um dem ermittelten Positionsparameter für die Ansteuerung der Bewegungsmechanik eine interpolierte Verschiebungs- und/oder Schwenkstellung zuzuordnen.

Für den Fall, dass sich das Spiegelelement bereits in der dem ermittelten Positionsparameter zugeordneten Verschiebungs- und/oder Schwenkstellung befindet, ist es vorstellbar, dass die Bewegungsmechanik entweder gar nicht angesteuert oder nur so angesteuert wird, dass die vorliegende Stellung des Spiegelelements gehalten wird. Alternativ oder zusätzlich kann die Spiegelsteuerung ausgebildet sein, bei jedem Abschalten des Spiegelsystems in eine Halteposition zu verfahren und bei oder nach jedem Einschalten des Spiegelsystems den Positionsparameter zu ermitteln und die Bewegungsmechanik anzusteuern, um das Spiegelelement in die dem Positionsparameter zugeordnete Verschiebungs- und/oder Schwenkstellung zu verlagern.

Der Positionsparameter kann beispielsweise eine Körperhöhe, eine Kopfposition, eine Augenposition oder eine Kinnposition umfassen.

Als Umgebung wird in diesem Kontext ein vor einer Spiegelfläche des Spiegelelements gelegener Raum bezeichnet.

Die Spiegelsteuerung kann mit der Bewegungsmechanik und dem ersten Umgebungssensor in kabelloser oder kabelgebundener Signalverbindung stehen. Die Spiegelsteuerung kann beispielsweise einen Prozessor, eine Steuerplatine, einen Mikrocontroller, ein FPGA oder einen Remote-Server umfassen.

Zumindest die Spiegelsteuerung und die Bewegungsmechanik können in einem gemeinsamen Gehäuse untergebracht sein. Vorzugsweise sind zumindest das Spiegelelement, die Bewegungsmechanik, die Spiegelsteuerung und der erste Umgebungssensor zu einer baulichen Einheit zusammengefasst, um eine kompakte Bauform des Spiegelsystems bereitzustellen. Alternativ ist es aber auch vorstellbar, dass Komponenten des Spiegelsystems, wie beispielsweise mehrere erste Umgebungssensoren, im Raum verteilt angeordnet sind, wodurch die sensorbasierte Ansteuerung der Bewegungsmechanik verbessert wird, da beispielsweise der Positionsparameter genauer ermittelt werden kann.

Das Spiegelsystem kann eine an die Bewegungsmechanik angekoppelte Halterung umfassen, mittels welcher das Spiegelelement an einer Wand montierbar ist.

Gemäß einer weiteren Ausführungsform ist das Spiegelelement um eine Neigungsachse schwenkbar gelagert. Beispielsweise kann die Neigungsachse horizontal orientiert. Alternativ oder zusätzlich kann das Spiegelelement in vertikaler Richtung verschiebbar gelagert sein.

Gemäß einer Ausführungsform umfasst der Positionsparameter eine Körperhöhe des Spiegelbenutzers. Das Spiegelelement kann somit in eine der Köperhöhe des Spiegelbenutzers zugeordnete Verschiebungs- und/oder Schwenkstellung verlagert werden. Mit anderen Worten kann sich das Spiegelsystem an die Körperhöhe des Spiegelbenutzers anpassen.

Gemäß einer weiteren Ausführungsform umfasst die Bewegungsmechanik zumindest einen elektrisch betriebenen Aktuator.

Gemäß einer weiteren Ausführungsform ist das Spiegelelement in Stufen oder stufenlos verschiebbar gelagert.

Gemäß einer weiteren Ausführungsform ist das Spiegelelement in Stufen oder stufenlos schwenkbar gelagert.

Gemäß einer weiteren Ausführungsform umfasst der erste Umgebungssensor einen Lasersensor. Ein solcher Lasersensor kann eine Pixelmatrix umfassen, welche beispielsweise in 8 Zeilen und 8 Spalten angeordnete Pixel umfasst. Aus der Laufzeit ausgesandter und nach Reflexion an einem Spiegelbenutzer wieder empfangener Lichtpulse lässt sich die Position des Spiegelbenutzers relativ zum Spiegelelement ermitteln. Alternativ oder zusätzlich kann der erste Umgebungssensor auch eine Kamera, einen Infrarotsensor, einen Ultraschallsensor, einen Radarsensor oder einen LiDAR-Sensor umfassen.

Gemäß einer weiteren Ausführungsform umfasst das Spiegelsystem wenigstens ein mit der Spiegelsteuerung verbundenes und in zumindest einer Beleuchtungseigenschaft einstellbares Beleuchtungselement zur Ausleuchtung der Umgebung.

Die zumindest eine Beleuchtungseigenschaft kann eine Helligkeit, z.B. ermittelt als Lichtstrom (z.B. gemessen in Lumen), eine Beleuchtungsstärke, eine Lichtstärke und/oder eine Farbtemperatur umfassen. Vorzugsweise sind/ist die Helligkeit, Beleuchtungsstärke, Lichtstärke und/oder Farbtemperatur des Beleuchtungselements stufenlos einstellbar, im Falle der Farbtemperaturwert z.B. in einem Farbtemperaturbereich zwischen 3000 K und 6500 K.

Gemäß einer weiteren Ausführungsform umfasst das Spiegelsystem ferner zumindest einen zweiten Umgebungssensor zur Erfassung der Umgebung des Spiegelsystems, wobei die Spiegelsteuerung mit dem zweiten Umgebungssensor verbunden und dazu ausgebildet ist, anhand von durch den zweiten Umgebungssensor erfassten Daten einen Umgebungslichtparameter zu ermitteln und in Abhängigkeit von dem ermittelten Umgebungslichtparameter das Beleuchtungselement anzusteuern. Mit anderen Worten kann das Spiegelsystem sowohl eine sensorbasierte Ansteuerung der Bewegungsmechanik als auch eine sensorbasierte Ansteuerung des Beleuchtungselements in sich vereinen. Dadurch kann sich das Spiegelsystem nicht nur an die Körpergröße des Spiegelbenutzers, sondern auch an die Lichtverhältnisse in der Umgebung automatisch anpassen und dem Spiegelbenutzer somit einen optimalen Bedienkomfort bieten. Beispielsweise kann das Beleuchtungselement hinsichtlich Helligkeit und/oder Farbtemperatur eingestellt werden. Zum Beispiel kann das Beleuchtungselement so angesteuert werden, dass Tageslichtverhältnisse simuliert werden.

Bei dem zweiten Umgebungssensor kann es sich um einen Umgebungslichtsensor handeln. Beispielsweise umfasst der zweite Umgebungssensor einen Helligkeitssensor, eine Photodiode, einen Fototransistor, ein Kolorimeter und/oder ein Spektrophotometer.

Gemäß einer weiteren Ausführungsform ist das Beleuchtungselement in das Spiegelelement integriert. Beispielsweise kann das Beleuchtungselement in einem Randbereich einer Spiegelfläche des Spiegelelements oder in oder an einem die Spiegelfläche zumindest bereichsweise umgebenden Rahmen angeordnet sein. Vorzugsweise umfasst das Beleuchtungselement eine Vielzahl von Beleuchtungsmitteln, insbesondere LEDs, wobei die Beleuchtungsmittel in zumindest einer Reihe und/oder entlang eines Rands des Spiegelelements angeordnet sein können.

Gemäß einer weiteren Ausführungsform sind/ist der erste Umgebungssensor und/oder der zweite Umgebungssensor in das Spiegelelement integriert. Beispielsweise können/kann der erste Umgebungssensor und/oder der zweite Umgebungssensor in einem Randbereich einer Spiegelfläche des Spiegelelements oder in oder an einem die Spiegelfläche zumindest bereichsweise umgebenden Rahmen angeordnet sein. Zum Beispiel können/kann der erste Umgebungssensor und/oder der zweite Umgebungssensor mittig in einem unteren Randbereich des Spiegelelements angeordnet sein. Des Weiteren können der erste und zweite Umgebungssensor in einem gemeinsamen Gehäuse untergebracht sein.

Gemäß einer weiteren Ausführungsform umfasst das Spiegelsystem eine Benutzerschnittstelle zum Empfangen einer Benutzereingabe, wobei die Benutzereingabe eine Verschiebungs- und/oder Schwenkstellung des Spiegelelements und/oder eine Einstellung der Beleuchtungseigenschaft des Beleuchtungselements angibt und die Spiegelsteuerung dazu ausgebildet ist, in Abhängigkeit von der empfangenen Benutzereingabe die Bewegungsmechanik und/oder das wenigstens eine Beleuchtungselement anzusteuern. Dadurch lässt sich das Spiegelsystem durch einen Spiegelbenutzer gezielt entsprechend seinen Bedürfnissen und Vorlieben anpassen.

Die Benutzereingabe kann die automatische sensorbasierte Ansteuerung der Bewegungsmechanik und/oder des Beleuchtungselements, für einen gewissen Zeitraum, zum Beispiel bis zum Empfang einer weiteren Benutzereingabe, welche angibt, dass die sensorbasierte Steuerung wieder aktiviert werden soll, oder bis zum nächsten Abschalten und erneuten Einschalten des Spiegelsystems überschreiben oder Vorrang vor der sensorbasierten Ansteuerung haben.

Die Benutzerschnittstelle kann beispielsweise durch ein mobiles Endgerät, z.B. ein Smartphone, ein Tablet oder eine Fernbedienung, und/oder durch eine Kamera, ein Mikrophon, ein Bedienelement wie z.B. ein Touchpad, eine Taste und/oder einen Drehknopf bereitgestellt werden, welche/s/r sich an oder in der Nähe des Spiegelelements befindet. Bei der Benutzereingabe kann es sich um eine Geste, einen Sprachbefehl, eine Drehung eines Drehknopfs, eine Tastenbetätigung, eine Berührung, eine Zahleneingabe oder eine Texteingabe handeln. Es versteht sich, dass die Benutzerschnittstelle mit der Spiegelsteuerung, insbesondere über eine kabelgebundene oder kabellose Signalverbindung, verbunden sein kann.

Beispielsweise kann der Spiegelbenutzer auch die voranstehend beschriebene automatische Ansteuerung der Bewegungsmechanik und/oder des Beleuchtungselements durch eine Benutzereingabe über die Benutzerschnittstelle auslösen.

Gemäß einer weiteren Ausführungsform kann eine Benutzereingabe als von dem Spiegelbenutzer präferierte Einstellung von der Spiegelsteuerung gespeichert werden.

Nachfolgend wird die Erfindung rein beispielhaft anhand einer möglichen Ausführungsformen unter Bezugnahme auf die beigefügte Zeichnung beschrieben. Es zeigen:
- Fig. 1: eine schematische Darstellung eines Spiegelsystems in Frontansicht;
- Fig. 2: eine Seitenansicht des Spiegelsystems von Fig. 1;
- Fig. 3: ein Schaltbild des Spiegelsystems von Fig. 1.

Das in Fig.1 schematisch dargestellte Spiegelsystem 100 umfasst ein Spiegelelement 10, welches um eine horizontal orientierte Neigungsachse z schwenkbar gelagert ist. Im vorliegenden Fall weist das Spiegelelement 10 eine rechteckige Grundform auf, und die Neigungsachse z verläuft parallel zu einem unteren Rand des Spiegelelements 10. Es versteht sich, dass das Spiegelelement 10 aber auch eine andere Form aufweisen und beispielsweise rund oder ellipsenförmig sein kann.

Das Spiegelsystem 100 umfasst ferner einen ersten Umgebungssensor 22 und einen zweiten Umgebungssensor 24, welche in einer ersten Sensorbox 20 untergebracht sind. Die Sensorbox 20 ist in das Spiegelelement 10 integriert.

Insbesondere ist die Sensorbox 20 in einem unteren Randbereich einer Spiegelfläche 11 des Spiegelelements 10 angeordnet. Der erste Umgebungssensor 22 und der zweite Umgebungssensor 24 sind dazu ausgebildet, eine Umgebung des Spiegelsystems 100 zu erfassen. Bei dem erste Umgebungssensor 22 handelt es sich um einen laserbasierten Positionssensor und bei dem zweiten Umgebungssensor 24 um einen Umgebungslichtsensor.

Um die vor dem Spiegelelement 10 gelegene Umgebung und insbesondere einen vor dem Spiegelelement 10 befindlichen Spiegelbenutzer (nicht gezeigt) auszuleuchten, umfasst das Spiegelsystem 100 in Fig. 1 wenigstens eine in zumindest einer Beleuchtungseigenschaft einstellbare erste Lichtleiste 32 und wenigstens eine in zumindest einer Beleuchtungseigenschaft einstellbare zweite Lichtleiste 34, welche jeweils eine Vielzahl von Beleuchtungsmitteln, insbesondere LEDs, umfassen. Die Lichtleisten 32, 34 sind in das Spiegelelement 10 integriert und in gegenüberliegenden Randbereichen der Spiegelfläche 11 angeordnet und erstrecken sich jeweils parallel zu den vertikalen Rändern des Spiegelelements 10.

Das Spiegelsystem 100 umfasst ferner eine Benutzerschnittstelle 40 zum Empfangen einer Benutzereingabe. Die Benutzerschnittstelle 40 wird durch zumindest ein Bedienelement, hier in Form eines Touchpads, bereitgestellt, welches in das Spiegelelement 10 integriert ist. Zusätzlich kann eine auf einem mobilen Endgerät des Spiegelbenutzers installierte Benutzerschnittstelle vorgesehen sein.

Das Spiegelsystem 100 umfasst ferner eine Bewegungsmechanik 46 zur Verschwenkung des Spiegelelements 10 (Fig. 2), welche einen elektrisch betriebenen Aktuator 48 umfasst (Fig. 3).

Das Spiegelsystem 100 umfasst ferner eine Spiegelsteuerung 50, welche mit dem Aktuator 48, mit dem ersten Umgebungssensor 22, mit dem zweiten Umgebungssensor 24, mit der ersten Lichtleiste 32 und mit der zweiten Lichtleiste 34 verbunden ist. Die Spiegelsteuerung 50 ist dazu ausgebildet, anhand von durch den ersten Umgebungssensor 22 erfassten Daten einen Positionsparameter eines Spiegelbenutzers und anhand von durch den zweiten Umgebungssensor 24 erfassten Daten einen Umgebungslichtparameter zu ermitteln. Ferner ist die Spiegelsteuerung 50 dazu ausgebildet, in Abhängigkeit von dem ermittelten Positionsparameter den Aktuator 48 der Bewegungsmechanik anzusteuern und das Spiegelelement 10 in eine dem Positionsparameter zugeordnete Schwenkstellung zu verlagern, und in Abhängigkeit von dem ermittelten Umgebungslichtparameter die erste und zweite Lichtleiste 32, 34 anzusteuern und deren Beleuchtungseigenschaften einzustellen, hier deren Helligkeit und Farbtemperatur.

Durch diese sensorbasierte Ansteuerung der Bewegungsmechanik 46 und der Lichtleisten 32, 34 kann sich das Spiegelsystem 100 automatisch an die Körpergröße des jeweiligen Spiegelbenutzers sowie an die Umgebungslichtverhältnisse anpassen.

Zusätzlich kann ein Spiegelbenutzer über die Benutzerschnittstelle 40 selber eine gewünschte Schwenkstellung des Spiegelelements 10 und/oder eine gewünschte Beleuchtungseigenschaft der ersten und zweiten Lichtleiste 32, 34 einstellen. Dadurch kann der Spiegelbenutzer das Spiegelsystem 100 noch besser an seine Bedürfnisse und Vorlieben anpassen. Die Benutzereingabe überschreibt die sensorbasierte Ansteuerung des Aktuators 48 der Bewegungsmechanik und der Lichtleisten 32, 34 und kann von der Spiegelsteuerung 50 als von dem Spiegelbenutzer präferierte Einstellung gespeichert werden.

Fig. 3 zeigt ein Schaltbild des Spiegelsystems 100 von Fig. 1. Die Spiegelsteuerung 50 umfasst einen Mikrocontroller 52, eine erste Brückenschaltung 53 (z.B. eine H-Brücke) und eine zweite Brückenschaltung 55 (z.B. eine H-Brücke). Der Mikrocontroller 52 ist über die erste Brückenschaltung 53 mit der ersten Lichtleiste 32 und der zweiten Lichtleiste 34 verbunden. Der Mikrocontroller 52 ist ferner über die zweite Brückenschaltung 55 mit dem Aktuator 48 der Bewegungsmechanik 46 verbunden, wobei die zweite Brückenschaltung 55 eine Strommessung und Rücckopplung zu dem Mikrocontroller 52 bereitstellt. Der Mikrocontroller 52, die erste Brückenschaltung 53 und die zweite Brückenschaltung 55 sind zusammen mit einer Stromversorgung 51 in einem gemeinsamen Gehäuse 57 untergebracht.

Der Mikrocontroller 52 ist ferner mit der Sensorbox 20 und dem darin angeordneten ersten und zweiten Umgebungssensor 22, 24 verbunden. Die Sensorbox 20 ist außerhalb des Gehäuses 57 angeordnet. Außerdem ist der Mikrocontroller 52 mit der außerhalb des Gehäuses 57 angeordneten Benutzerschnittstelle 40 verbunden.

### Bezugszeichenliste

- 10: Spiegelelement
- 11: Spiegelfläche
- 20: erste Sensorbox
- 22: erster Umgebungssensor
- 24: zweiter Umgebungssensor
- 32: erste Lichtleiste
- 34: zweite Lichtleiste
- 40: Benutzerschnittstelle
- 46: Bewegungsmechanik
- 48: Aktuator
- 50: Spiegelsteuerung
- 51: Stromversorgung
- 52: Mikrocontroller
- 53: erste Brückenschaltung
- 55: zweite Brückenschaltung
- 57: Gehäuse
- 100: Spiegelsystem

## Patentansprüche

1. Spiegelsystem (100), insbesondere Sanitärspiegelsystem, umfassend zumindest ein verschiebbar und/oder schwenkbar gelagertes Spiegelelement (10);
eine Bewegungsmechanik (46) zur Verschiebung und/oder Verschwenkung des Spiegelelements (10);
zumindest einen ersten Umgebungssensor (22), welcher dazu ausgebildet ist, eine Umgebung des Spiegelsystems (100) zu erfassen; und
eine mit der Bewegungsmechanik (46) und dem ersten Umgebungssensor (22) verbundene Spiegelsteuerung (50), welche dazu ausgebildet ist, anhand von durch den ersten Umgebungssensor (22) erfassten Daten einen Positionsparameter eines Spiegelbenutzers zu ermitteln und in Abhängigkeit von dem ermittelten Positionsparameter die Bewegungsmechanik (46) anzusteuern.

2. Spiegelsystem (100) nach Anspruch 1, wobei das Spiegelelement (10) um eine Neigungsachse (z) verschwenkbar gelagert ist, insbesondere um eine horizontal orientierte Neigungsachse (z).

3. Spiegelsystem (100) nach Anspruch 1 oder 2, wobei das Spiegelelement (10) in vertikaler Richtung verschiebbar gelagert ist.

4. Spiegelsystem (100) nach einem der voranstehenden Ansprüche,
wobei das Spiegelelement (10) in Stufen oder stufenlos verschwenkbar oder verschiebbar gelagert ist.

5. Spiegelsystem (100) nach einem der voranstehenden Ansprüche, wobei die Bewegungsmechanik (46) zumindest einen elektrisch betriebenen Aktuator (48) umfasst.

6. Spiegelsystem (100) nach einem der voranstehenden Ansprüche, wobei der Positionsparameter eine Körperhöhe des Spiegelbenutzers umfasst.

7. Spiegelsystem (100) nach einem der voranstehenden Ansprüche, wobei der zumindest eine erste Umgebungssensor (22) einen Lasersensor umfasst.

8. Spiegelsystem (100) nach einem der voranstehenden Ansprüche, umfassend wenigstens ein mit der Spiegelsteuerung (50) verbundenes und in zumindest einer Beleuchtungseigenschaft einstellbares Beleuchtungselement (32, 34) zur Ausleuchtung der Umgebung.

9. Spiegelsystem (100) nach Anspruch 8, ferner umfassend zumindest einen zweiten Umgebungssensor (24) zur Erfassung der Umgebung des Spiegelsystems (100), wobei die Spiegelsteuerung (50) mit dem zweiten Umgebungssensor (24) verbunden und dazu ausgebildet ist, anhand von durch den zweiten Umgebungssensor (24) erfassten Daten einen Umgebungslichtparameter zu ermitteln und in Abhängigkeit von dem ermittelten Umgebungslichtparameter das Beleuchtungselement (32, 34) anzusteuern.

10. Spiegelsystem (100) nach Anspruch 8 oder 9, wobei die zumindest eine Beleuchtungseigenschaft eine Helligkeit, Beleuchtungsstärke, Lichtstärke und/oder eine Farbtemperatur umfasst.

11. Spiegelsystem (100) nach einem der Ansprüche 8 bis 10, wobei das Beleuchtungselement (32, 34) in das Spiegelelement (10) integriert ist.

12. Spiegelsystem (100) nach einem der voranstehenden Ansprüche, wobei der erste Umgebungssensor (22) und/oder der zweite Umgebungssensor (24) in das Spiegelelement (10) integriert sind/ist.

13. Spiegelsystem (100) nach einem der voranstehenden Ansprüche, umfassend eine Benutzerschnittstelle (40) zum Empfangen einer Benutzereingabe, wobei die Benutzereingabe eine Verschiebungs- und/oder Schwenkstellung des Spiegelelements (10) und/oder eine Einstellung der Beleuchtungseigenschaft des Beleuchtungselements (32, 34) angibt und die Spiegelsteuerung (50) dazu ausgebildet ist, in Abhängigkeit von der empfangenen Benutzereingabe die Bewegungsmechanik (46) und/oder das wenigstens eine Beleuchtungselement (32, 34) anzusteuern.

14. Spiegelsystem (100) nach Anspruch 13, wobei die Benutzereingabe als von dem Spiegelbenutzer präferierte Einstellung in der Spiegelsteuerung (50) speicherbar ist.
